# EUROPÄISCHE PATENTSCHRIFT

(11) **EP 4 013 191 B1**
(45) Veröffentlichungstag und Bekanntmachung des Hinweises auf die Patenterteilung: **07.01.2026**
(21) Anmeldenummer: 21208472.7
(22) Anmeldetag: 16.11.2021
(51) Int. Cl.: H05B 6/06

(54) **INDUKTIONSGARGERÄTEVORRICHTUNG**
INDUCTION COOKING APPLIANCE
DISPOSITIF FORMANT APPAREIL DE CUISSON À INDUCTION

(30) Priorität: 11.12.2020 EP 20383081
(43) Veröffentlichungstag der Anmeldung: 15.06.2022
(73) Patentinhaber: BSH Hausgeräte GmbH, 81739 München (DE)
(72) Erfinder: Cabeza Gozalo, Tomas, 50010 Zaragoza (ES); Dominguez Vicente, Alberto, 50008 Zaragoza (ES); Fernandez Martinez, Manuel, 50006 Zaragoza (ES)

(56) Entgegenhaltungen:
- EP-A1- 3 110 232
- EP-A1- 3 737 209
- EP-A2- 2 739 118
- US-B1- 6 528 770

## Beschreibung

Die Erfindung betrifft eine Induktionsgargerätevorrichtung nach dem Oberbegriff des Anspruchs 1.

Aus dem Stand der Technik sind bereits Induktionskochfelder mit Wechselrichtern bekannt, welche drei oder mehr zueinander elektrisch in Reihe geschaltete Wechselrichterschaltelemente zur Ansteuerung von zwei oder mehr Induktoren aufweisen. In derartigen Wechselrichterschaltungsanordnungen kann eine Anzahl von Wechselrichterschaltelementen, gegenüber auf dem Gebiet der Induktionskochfelder üblicherweise verwendeten Voll- oder Halbbrücken Topologien, reduziert werden. Ein Induktionskochfeld mit drei oder mehr zueinander elektrisch in Reihe geschalteten Wechselrichterschaltelementen zur Ansteuerung von zwei oder mehr Induktoren ist beispielsweise aus der EP 3 110 232 A1 bekannt. Das Induktionskochfeld weist für jedes Wechselrichterschaltelement genau einen Snubber-Kondensator auf, welcher jeweils parallel zu dem jeweiligen Wechselrichterschaltelement angeordnet ist, wodurch nachteilig eine Kapazität einzelner Snubber-Kondensatoren zur Verminderung von Schaltverlusten der Wechselrichterschaltelemente, welche zur gleichzeitigen Ansteuerung von zwei Induktoren verwendet werden, nicht speziell auf die Erfordernisse zum Betrieb eines einzelnen Induktors ausgelegt werden können, was insbesondere im Falle von Induktoren mit verschiedenen elektromagnetischen Eigenschaften, beispielsweise unterschiedlichen Induktivitäten, dazu führt, dass die Schaltverluste nicht in alle Betriebsmodi optimal reduziert werden können und insbesondere bei einem gleichzeitigen Betrieb mehrerer Induktoren erhöhte Schaltverluste auftreten. Zudem ergibt sich zumindest in manchen Betriebsmodi der Nachteil, dass eine Ladung und/oder Entladung einzelner Snubber-Kondensatoren direkt über die Wechselrichterschaltelemente erfolgt, wodurch nachteilig hochfrequente Störsignale vermehrt hervorgerufen werden und somit eine elektromagnetische Verträglichkeit vermindert ist.

Die Aufgabe der Erfindung besteht insbesondere, aber nicht beschränkt darauf, darin, eine gattungsgemäße Vorrichtung mit verbesserten Eigenschaften hinsichtlich einer Effizienz bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einer Induktionsgargerätevorrichtung, insbesondere einer Induktionskochfeldvorrichtung, mit einer Wechselrichtereinheit, welche zumindest drei zueinander elektrisch in Reihe angeordnete Wechselrichterschaltelemente aufweist, und mit einer der Wechselrichtereinheit zugeordneten Snubber-Einheit, welche eine Mehrzahl von Snubber-Kondensatoren aufweist.

Es wird vorgeschlagen, dass zumindest einer der Snubber-Kondensatoren elektrisch parallel zu genau zwei Wechselrichterschaltelementen der Wechselrichtereinheit angeordnet ist.

Durch eine derartige Ausgestaltung kann vorteilhaft eine Induktionsgargerätevorrichtung mit verbesserten Eigenschaften hinsichtlich einer Effizienz bereitgestellt werden. Insbesondere können vorteilhaft Schaltverluste, welche beim Schalten der Wechselrichterschaltelemente auftreten, reduziert, vorzugsweise minimiert werden, wodurch eine besonderes hohe Energieeffizienz erreicht werden kann. Ferner kann beim Wechseln von Betriebsmodi, beispielsweise bei einem Wechsel von einem Betrieb mit einem einzelnen unabhängigen Induktor zu einem Betrieb mit mehreren unabhängigen Induktoren, mittels der Snubber-Einheit vorteilhaft eine Belastung der Wechselrichterschaltelemente reduziert werden, wodurch vorteilhaft eine besonders verschleißarme und langlebige Induktionsgargerätevorrichtung bereitgestellt werden kann. Durch die Ausgestaltung der Snubber-Einheit kann zudem vorteilhaft eine Flexibilität bei der Auslegung der Kapazitäten einzelner Snubber-Kondensatoren erhöht werden. Hierdurch kann eine Reduzierung von Schaltverlusten beim Schalten der Wechselrichterschaltelemente unabhängig von einer Anzahl gleichzeitig betriebener unabhängiger Induktoren optimiert werden. Darüber hinaus kann vorteilhaft eine Anordnung der Snubber-Kondensatoren erreicht werden, welche in sämtlichen Betriebsmodi eine Ansteuerung der Wechselrichterschaltelemente dergestalt ermöglicht, dass ein direktes Laden und/oder Entladen der Snubber-Kondensatoren über eines oder mehrere Wechselrichterschaltelemente verhindert ist, wodurch vorteilhaft eine Auftreten hochfrequenter Störsignale reduziert und somit eine verbesserte elektromagnetische Verträglichkeit erreicht werden kann. Indem die Wechselrichtereinheit zumindest drei elektrisch in Reihe angeordnete Wechselrichterschaltelemente aufweist, kann, gegenüber herkömmlichen Schaltungsanordnungen mit Wechselrichterschaltelementen in Voll- oder Halbbrückenschaltung, bei gleicher Anzahl zu betreibender Induktoren zudem vorteilhaft zumindest ein Wechselrichterschaltelement eingespart werden, wodurch sich zudem vorteilhaft eine Platzersparnis auf einer verwendeten Leiterplatine ergibt. Somit kann vorteilhaft eine Kosteneffizienz gesteigert werden.

Unter einer "Induktionsgargerätevorrichtung", insbesondere unter einer "Induktionsofenvorrichtung", soll zumindest ein Teil, insbesondere eine Unterbaugruppe, eines Induktionsgargeräts verstanden werden. Ein die Induktionsgargerätevorrichtung aufweisendes Induktionsgargerät könnte beispielsweise als ein Induktionsgrill und/oder als ein Induktionsbackofen und/oder als ein Kombigerät mit zusätzlicher Mikrowellenfunktion ausgebildet sein. Vorzugsweise ist ein die Induktionsgargerätevorrichtung aufweisendes Induktionsgargerät als ein Induktionskochfeld ausgebildet. Vorzugsweise ist die Induktionsgargerätevorrichtung eine Induktionskochfeldvorrichtung. Es ist denkbar, dass das Induktionskochfeld als ein Matrixinduktionskochfeld ausgebildet ist. Die Induktionsgargerätevorrichtung, insbesondere die Induktionskochfeldvorrichtung, kann auch das gesamte Induktionsgargerät, insbesondere das gesamte Induktionskochfeld, umfassen.

Die Induktionsgargerätevorrichtung weist zumindest zwei unabhängige Induktoren auf, welche jeweils zumindest eine Induktionsspule umfassen und dazu vorgesehen sind, zumindest einem Empfangselement, beispielsweise einem Gargeschirr, eine Energie, insbesondere in Form eines magnetischen Wechselfelds, zum Zwecke einer Beheizung zuzuführen. Unter einem "unabhängigen" Induktor soll dabei ein Induktor verstanden werden, welcher unabhängig von weiteren unabhängigen Induktoren der Induktionsgargerätevorrichtung betreibbar ist. Eine von einem unabhängigen Induktor in einem Betriebszustand bereitgestellte Heizleistung ist unabhängig von einer Heizleistung eines oder mehrerer weiterer unabhängiger Induktoren der Induktionsgargerätevorrichtung einstellbar. Beispielsweise wären mehrere zueinander unmittelbar in Reihe geschaltete Induktionsspulen nicht als eine Mehrzahl von unabhängigen Induktoren im Sinne der vorliegenden Anmeldung zu verstehen, da sie nicht unabhängig voneinander betreibbar sind. Allerdings können mehrere zueinander unmittelbar in Reihe geschaltete Induktionsspulen gemeinsam einen unabhängigen Induktor ausbilden, welcher dann wiederum unabhängig von zumindest einem weiteren unabhängigen Induktor der Induktionsgargerätevorrichtung betreibbar ist.

Die Wechselrichtereinheit ist dazu vorgesehen, in wenigstens einem Betriebszustand einen, insbesondere hochfrequenten, Wechselstrom zur Ansteuerung und Energieversorgung zumindest eines unabhängigen Induktors bereitzustellen. Die Wechselrichtereinheit weist zumindest die drei zueinander elektrisch in Reihe angeordneten Wechselrichterschaltelemente auf und kann darüber hinaus weitere Wechselrichterschaltelemente aufweisen, welche vorzugsweise elektrisch in Reihe zu den zumindest drei Wechselrichterschaltelementen angeordnet sind. Ein Wechselrichterschaltelement weist zumindest einen Steuerkontakt auf, über den es, insbesondere durch eine Steuereinheit, steuerbar ist. Vorteilhaft ist das Wechselrichterschaltelement als Halbleiterschaltelement, beispielsweise als ein TRIAC, vorzugsweise als ein Transistor, beispielsweise als ein FET, als MOSFET, als ein JFET oder als ein HEMT-Transistor ausgebildet. Vorzugsweise ist das Wechselrichterschaltelement als ein Bipolar-Transistor, insbesondere mit isolierter Gate-Elektrode (IGBT), ausgebildet. Alternativ kann das Wechselrichterschaltelement als mechanisches und/oder elektromechanisches Schaltelement, insbesondere als ein Relais, ausgebildet sein. Vorzugsweise weist jedes Wechselrichterschaltelement eine Freilaufdiode auf, sodass ein bidirektionaler Stromfluss durch das Wechselrichterschaltelement ermöglicht ist.

Die Snubber-Einheit ist der Wechselrichtereinheit zugeordnet und dazu vorgesehen, eine Spannungsanstiegsgeschwindigkeit beim Schalten der Wechselrichterschaltelemente zu begrenzen und somit die beim Schalten der Wechselrichterschaltelemente auftretenden Schaltverluste zu reduzieren, vorzugsweise zu minimieren. Darüber hinaus ist die Snubber-Einheit insbesondere zu einem Schutz der Wechselrichterschaltelemente vor Überspannungen vorgesehen. Ferner ist die Snubber-Einheit insbesondere dazu vorgesehen, störende hochfrequente Signale zu neutralisieren und zu einer Erreichung einer verbesserten elektromagnetischen Verträglichkeit der Induktionsgargerätevorrichtung beizutragen. Die Snubber-Einheit weist die Mehrzahl von Snubber-Kondensatoren auf und kann darüber hinaus weitere Elemente, beispielsweise elektrische Widerstände und/oder Schalter, aufweisen. Die Snubber-Einheit weist vorzugsweise eine Mehrzahl von zumindest vier Snubber-Kondensatoren auf. Jeder der Snubber-Kondensatoren der Snubber-Einheit ist vorzugsweise unmittelbar elektrisch leitend mit zumindest einem Anschluss eines der Wechselrichterschaltelemente der Wechselrichtereinheit verbunden. Ein Snubber-Kondensator unterscheidet sich von weiteren Kondensatoren der Induktionsgargerätevorrichtung, insbesondere von einem BUS-Kondensator und/oder von einem Resonanzkondensator, welcher mit zumindest einem der unabhängigen Induktoren einen elektromagnetischen Schwingkreis ausbildet, und/oder von weiteren möglicherweise vorhandenen Kondensatoren der Induktionsgargerätevorrichtung, zumindest hinsichtlich seiner Anordnung und Funktion in Bezug auf zumindest eines der Wechselrichterschaltelemente der Wechselrichtereinheit. Die Snubber-Kondensatoren der Snubber-Einheit können untereinander, zumindest teilweise, verschiedene elektrische Kapazitäten aufweisen. Vorzugsweise ist eine elektrische Kapazität eines Snubber-Kondensators jeweils speziell auf die elektromagnetischen Eigenschaften, beispielsweise auf eine Induktivität und/oder einen maximalen Stromfluss, des jeweiligen unabhängigen Induktors, welcher von dem Wechselrichterschaltelement betrieben wird, mit welchem der Snubber-Kondensator unmittelbar elektrisch leitend verbunden ist, ausgelegt. Unter dem Ausdruck "unmittelbar elektrisch leitend verbunden" soll vorzugsweise verstanden werden, dass ein Element über eine elektrisch leitende Verbindung, ohne weitere dazwischengeschaltete elektrische und/oder elektronische Bauelemente, direkt mit einem weiteren Element verbunden ist.

Unter "vorgesehen" soll speziell programmiert, ausgelegt und/oder ausgestattet verstanden werden. Darunter, dass ein Objekt zu einer bestimmten Funktion vorgesehen ist, soll vorzugsweise verstanden werden, dass das Objekt diese bestimmte Funktion in zumindest einem Anwendungs- und/oder Betriebszustand erfüllt und/oder ausführt.

Zudem wird vorgeschlagen, dass eine Gesamtanzahl von Snubber-Kondensatoren der Snubber-Einheit eine Gesamtanzahl von Wechselrichterschaltelementen der Wechselrichtereinheit um zumindest eins übersteigt. Durch eine derartige Ausgestaltung kann vorteilhaft eine Schaltungsanordnung der Snubber-Kondensatoren, welche eine Reduzierung von Schaltverlusten der Wechselrichterschaltelemente durch die Snubber-Einheit ermöglicht, mit einfachen technischen Mitteln erreicht werden. Die Gesamtanzahl von Snubber-Kondensatoren der Snubber-Einheit kann die Gesamtanzahl von Wechselrichterschaltelementen der Wechselrichtereinheit um genau eins übersteigen. Beispielsweise beträgt eine Gesamtanzahl von Snubber-Kondensatoren im Falle einer Wechselrichtereinheit mit genau drei zueinander elektrisch in Reihe geschalteten Wechselrichterschaltelementen genau vier.

Ferner wird vorgeschlagen, dass zumindest zwei der Snubber-Kondensatoren elektrisch parallel zu jeweils genau zwei Wechselrichterschaltelementen der Wechselrichtereinheit angeordnet sind. Hierdurch kann vorteilhaft eine Schaltungsanordnung der Snubber-kondensatoren weiter verbessert und somit eine Effizienz der Induktionsgargerätevorrichtung gesteigert werden. Ferner kann vorteilhaft eine Flexibilität erhöht werden, da die Kapazitäten einzelner Snubber-Kondensatoren für jeden Betriebsmodus, das heißt sowohl bei einem Betrieb eines einzelnen unabhängigen Induktors als auch bei einem gleichzeitigen Betrieb mehrerer unabhängiger Induktoren, völlig frei und unabhängig von den Kapazitäten weiterer Snubber-Kondensatoren ausgelegt werden können, wodurch ein Reduzierung von Schaltverlusten für alle Betriebsmodi der Induktionsgargerätevorrichtung optimiert werden kann. Vorzugsweise ist ein erster Snubber-Kondensator elektrisch parallel zu genau einem ersten Wechselrichterschaltelement und zu genau einem zweiten Wechselrichterschaltelement und ein zweiter Snubber-Kondensator elektrisch parallel zu genau dem zweiten Wechselrichterschaltelement und zu genau einem dritten Wechselrichterschaltelement angeordnet.

Des Weiteren wird vorgeschlagen, dass ein elektrisch parallel zu genau zwei Wechselrichterschaltelementen angeordneter Snubber-Kondensator elektrisch leitend mit einem Kollektor eines ersten Wechselrichterschaltelements und mit einem Emitter eines zweiten Wechselrichterschaltelements verbunden ist. Durch eine derartige Ausgestaltung kann vorteilhaft eine einfache Schaltungsanordnung des ersten der zumindest zwei elektrisch parallel zu genau zwei Wechselrichterschaltelementen angeordneten Snubber-Kondensatoren erreicht werden. Darüber hinaus wird vorgeschlagen, dass ein elektrisch parallel zu genau zwei Wechselrichterschaltelementen angeordneter Snubber-Kondensator elektrisch leitend mit einem Kollektor eines zweiten Wechselrichterschaltelements und mit einem Emitter eines dritten Wechselrichterschaltelements verbunden ist. Hierdurch kann vorteilhaft eine besonders einfache Schaltungsanordnung des zweiten der zumindest zwei elektrisch parallel zu genau zwei Wechselrichterschaltelementen angeordneten Snubber-Kondensatoren erreicht werden. Der zweite Snubber-Kondensator ist zugleich mit dem Emitter des ersten Wechselrichterschaltelements elektrisch leitend verbunden.

Zudem wird vorgeschlagen, dass die Induktionsgargerätevorrichtung zumindest zwei BUS-Leitungen zur Energieversorgung der Wechselrichtereinheit aufweist, wobei jeder Snubber-Kondensator mit zumindest einer der BUS-Leitungen unmittelbar elektrisch leitend verbunden ist. Wenn jeder Snubber-Kondensator mit zumindest einer der BUS-Leitungen unmittelbar elektrisch leitend verbunden ist, kann vorteilhaft erreicht werden, dass eine Ladung und/oder Entladung der Snubber-Kondensatoren in allen Betriebsmodi der Induktionsgargerätevorrichtung immer direkt über eine der zumindest zwei BUS-Leitungen und nicht über eines der Wechselrichterschaltelemente erfolgt, wodurch ein Auftreten von hochfrequenten Störsignalen bei Lade- und/oder Entladevorgängen der Snubber-Kondensatoren reduziert und eine elektromagnetische Verträglichkeit der Induktionsgargerätevorrichtung verbessert werden kann. Vorzugsweise ist jeder Snubber-Kondensator mit genau einer der BUS-Leitungen unmittelbar elektrisch leitend verbunden. In einem Betriebszustand der Induktionsgargerätevorrichtung liegt an zumindest einer der BUS-Leitungen eine von einer Gleichrichtereinheit bereitgestellte Gleichspannung zur Energieversorgung der Wechselrichtereinheit an. Die Gleichrichtereinheit kann Teil der Induktionsgargerätevorrichtung oder Teil eines die Induktionsgargerätevorrichtung aufweisenden Induktionsgargeräts sein.

Ferner wird vorgeschlagen, dass genau zwei der Snubber-Kondensatoren elektrisch parallel zu jeweils genau einem der Wechselrichterschaltelemente angeordnet sind. Durch eine derartige Ausgestaltung kann vorteilhaft eine Schaltungsanordnung der Snubber-Kondensatoren weiter verbessert und eine Effizienz vorteilhaft gesteigert werden. Vorzugsweise ist genau ein Snubber-Kondensator elektrisch parallel zu dem Wechselrichterschaltelement, welches unmittelbar elektrisch leitend mit einer ersten der zumindest zwei BUS-Leitungen verbunden ist, und genau ein Snubber-Kondensator elektrisch parallel zu dem Wechselrichterschaltelement, welches unmittelbar elektrisch leitend mit einer zweiten der zumindest zwei BUS-Leitungen verbunden ist.

Des Weiteren wird vorgeschlagen, dass die Induktionsgargerätevorrichtung eine Mehrzahl unabhängiger Induktoren aufweist, welche mit der Wechselrichtereinheit betreibbar sind. Durch eine derartige Ausgestaltung kann vorteilhaft eine besonders effiziente Induktionsgargerätevorrichtung mit einem hohen Maß an Flexibilität und Bedienkomfort für Nutzer bereitgestellt werden. Vorzugsweise weist die Wechselrichtereinheit eine Gesamtanzahl von zueinander in Reihe angeordneten Wechselrichterschaltelementen auf, welche die Gesamtanzahl unabhängiger Induktoren um genau eins übersteigt. Die Induktionsgargerätevorrichtung weist eine Mehrzahl von zumindest zwei unabhängigen Induktoren auf und kann darüber hinaus eine größere Anzahl von unabhängigen Induktoren, beispielsweise zumindest drei oder zumindest vier oder zumindest fünf oder mehr unabhängige Induktoren, aufweisen.

Darüber hinaus wird vorgeschlagen, dass die Gesamtanzahl von Snubber-Kondensatoren der Snubber-Einheit zumindest um zwei größer ist als eine Gesamtanzahl der unabhängigen Induktoren. Durch eine derartige Ausgestaltung kann eine Induktionsgargerätevorrichtung mit einem hohen Maß an Effizienz bereitgestellt werden. In einer vorteilhaften Ausgestaltung ist die Gesamtanzahl von Snubber-Kondensatoren genau um zwei größer als die Gesamtanzahl der unabhängigen Induktoren. Hierdurch kann vorteilhaft die Anzahl an benötigten Snubber-Kondensatoren minimiert und eine Kosteneffizienz gesteigert werden.

Zudem wird vorgeschlagen, dass die Gesamtanzahl von Snubber-Kondensatoren der Snubber-Einheit dem Doppelten einer Gesamtanzahl der unabhängigen Induktoren entspricht. Hierdurch kann vorteilhaft eine Energieeffizienz der Induktionsgargerätevorrichtung gesteigert werden. Insbesondere können auch in Fällen von Induktionsgargerätevorrichtungen mit einer Gesamtanzahl von unabhängigen Induktoren, welche größer ist als zwei, Schaltverluste der Wechselrichterschaltelemente besonders stark reduziert, vorzugsweise minimiert, werden, wenn die Gesamtanzahl von Snubber-Kondensatoren der Snubber-Einheit dem Doppelten der Gesamtanzahl der unabhängigen Induktoren entspricht. Zudem kann vorteilhaft auch in Fällen von Induktionsgargerätevorrichtungen mit einer Gesamtanzahl von unabhängigen Induktoren, welche größer ist als zwei, sämtlichen Betriebsmodi eine Ansteuerung der Wechselrichterschaltelemente ermöglicht werden, in der ein direktes Laden und/oder Entladen der Snubber-Kondensatoren über eines oder mehrere Wechselrichterschaltelemente verhindert ist, wodurch vorteilhaft ein Auftreten hochfrequenter Störsignale reduziert und somit eine verbesserte elektromagnetische Verträglichkeit erreicht werden kann.

Die Erfindung betrifft ferner ein Induktionsgargerät mit zumindest einer Induktionsgargerätevorrichtung nach einer der vorhergehend beschriebenen Ausgestaltungen. Ein derartiges Induktionsgargerät zeichnet sich insbesondere durch ein hohes Maß an Effizienz aus, welches durch die vorhergehend beschriebenen Ausgestaltungen der Induktionsgargerätevorrichtung erreicht wird.

Die Induktionsgargerätevorrichtung soll hierbei nicht auf die oben beschriebene Anwendung und Ausführungsform beschränkt sein. Insbesondere kann die Induktionsgargerätevorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind vier Ausführungsbeispiele der Erfindung dargestellt. Die Zeichnung, die Beschreibung und die Ansprüche enthalten zahlreiche Merkmale in Kombination.

Es zeigen:
- Fig. 1: ein Induktionsgargerät mit einer Induktionsgargerätevorrichtung in einer schematischen Ansicht,
- Fig. 2: ein schematisches elektrisches Schaltbild der Induktionsgargerätevorrichtung,
- Fig. 3: ein schematisches Diagramm zur Darstellung der Funktionsweise der Induktionsgargerätevorrichtung,
- Fig. 4: ein schematisches elektrisches Schaltbild eines weiteren Ausführungsbeispiels einer Induktionsgargerätevorrichtung,
- Fig. 5: ein schematisches elektrisches Schaltbild eines weiteren Ausführungsbeispiels einer Induktionsgargerätevorrichtung und
- Fig. 6: ein schematisches elektrisches Schaltbild eines weiteren Ausführungsbeispiels einer Induktionsgargerätevorrichtung.

Figur 1 zeigt ein Induktionsgargerät 50a in einer schematischen Ansicht. Das Induktionsgargerät 50a ist als ein Induktionskochfeld ausgebildet. Das Induktionsgargerät 50a weist zumindest eine Induktionsgargerätevorrichtung 10a auf. Die Induktionsgargerätevorrichtung 10a ist als eine Induktionskochfeldvorrichtung ausgebildet. Die Induktionsgargerätevorrichtung 10a umfasst eine Mehrzahl von unabhängigen Induktoren. Vorliegend umfasst die Induktionsgargerätevorrichtung 10a eine Mehrzahl von zwei unabhängigen Induktoren, und zwar einen unabhängigen Induktor 42a und einen unabhängigen Induktor 44a. Die unabhängigen Induktoren 42a, 44a sind jeweils dazu vorgesehen, zumindest einem Empfangselement (nicht dargestellt), beispielsweise eines auf einer Kochfeldplatte 52a des als Induktionskochfeld ausgebildeten Induktionsgargeräts 50a aufgestellten Gargeschirrs (nicht dargestellt), eine Energie in Form eines elektromagnetischen Wechselfelds zum Zwecke einer Beheizung bereitzustellen.

Figur 2 zeigt ein schematisches elektrisches Schaltbild der Induktionsgargerätevorrichtung 10a. Die Induktionsgargerätevorrichtung 10a weist eine Wechselrichtereinheit 12a auf. Die Wechselrichtereinheit 12a umfasst zumindest drei, vorliegend genau drei, zueinander elektrisch in Reihe geschaltete Wechselrichterschaltelemente, und zwar ein erstes Wechselrichterschaltelement 14a, ein zweites Wechselrichterschaltelement 16a und ein drittes Wechselrichterschaltelement 18a. Die Wechselrichterschaltelemente 14a, 16a, 18a sind jeweils als Halbleiterschaltelemente ausgebildet und zwar Bipolartransistoren mit isolierter Gate-Elektrode (IGBT). Die Wechselrichterschaltelemente 14a, 16a, 18a sind zur Ansteuerung und Energieversorgung der unabhängigen Induktoren 42a, 44a vorgesehen. Die unabhängigen Induktoren 42a, 44a sind mittels der Wechselrichtereinheit 12a voneinander unabhängig betreibbar. Das erste Wechselrichterschaltelement 14a weist eine erste Freilaufdiode 72a, das zweite Wechselrichterschaltelement 16a weist eine zweite Freilaufdiode 74a und das dritte Wechselrichterschaltelement 18a weist eine dritte Freilaufdiode 76a auf.

Die Induktionsgargerätevorrichtung 10a weist mehrere Resonanzkondensatoren 94a, 96a, 98a, 100a auf. In einem Betriebszustand des unabhängigen Induktors 42a bilden ein erster Resonanzkondensator 94a und ein weiterer erster Resonanzkondensator 96a einen Resonanzschwingkreis mit dem unabhängigen Induktor 42a aus. In einem Betriebszustand des unabhängigen Induktors 44a bilden ein zweiter Resonanzkondensator 98a und ein weiterer zweiter Resonanzkondensator 100a einen Resonanzschwingkreis mit dem unabhängigen Induktor 44a aus.

Die Induktionsgargerätevorrichtung 10a weist eine Snubber-Einheit 20a auf, welche der Wechselrichtereinheit 12a zugeordnet ist. Die Snubber-Einheit 20a weist eine Mehrzahl von Snubber-Kondensatoren und zwar einen ersten Snubber-Kondensator 22a, einen zweiten Snubber-Kondensator 24a, einen dritten Snubber-Kondensator 26a und einen vierten Snubber-Kondensator 28a auf. Eine Gesamtanzahl der Snubber-Kondensatoren 22a, 24a, 26a, 28a übersteigt eine Gesamtanzahl der Wechselrichterschaltelemente 14a, 16a, 18a um zumindest eins. Die Gesamtanzahl der Snubber-Kondensatoren 22a, 24a, 26a, 28a ist um zumindest zwei größer als eine Gesamtanzahl der unabhängigen Induktoren 42a, 44a. Vorliegend entspricht die Gesamtanzahl der Snubber-Kondensatoren 22a, 24a, 26a, 28a dem Doppelten der Gesamtanzahl der unabhängigen Induktoren 42a, 44a.

Zumindest einer der Snubber-Kondensatoren 22a, 24a, 26a, 28a ist elektrisch parallel zu genau zwei Wechselrichterschaltelementen 14a, 16a, 18a angeordnet. Vorliegend sind zumindest zwei, und zwar genau zwei, der Snubber-Kondensatoren 22a, 24a, 26a, 28a elektrisch parallel zu jeweils genau zwei Wechselrichterschaltelementen 14a, 16a, 18a angeordnet. Der erste Snubber-Kondensator 22a ist elektrisch parallel zu dem ersten Wechselrichterschaltelement 14a und elektrisch parallel zu dem zweiten Wechselrichterschaltelement 16a angeordnet. Der dritte Snubber-Kondensator 26a ist elektrisch leitend mit einem Kollektor 30a des ersten Wechselrichterschaltelements 14a und mit einem Emitter 32a des zweiten Wechselrichterschaltelements 16a verbunden. Der zweite Snubber-Kondensator 24a ist elektrisch parallel zu dem zweiten Wechselrichterschaltelement 16a und elektrisch parallel zu dem dritten Wechselrichterschaltelement 18a angeordnet. Der zweite Snubber-Kondensator 24a ist elektrisch leitend mit einem Kollektor 34a des zweiten Wechselrichterschaltelements 16a und elektrisch leitend mit einem Emitter 36a des dritten Wechselrichterschaltelements 18a verbunden.

Genau zwei der Snubber-Kondensatoren 22a, 24a, 26a, 28a sind elektrisch parallel zu jeweils genau einem der Wechselrichterschaltelemente 14a, 16a, 18a angeordnet. Der dritte Snubber-Kondensator 16a ist elektrisch parallel zu dem ersten Wechselrichterschaltelement 16a angeordnet. Der vierte Snubber-Kondensator 28a ist elektrisch parallel zu dem dritten Wechselrichterschaltelement 18a angeordnet.

Der erste Snubber-Kondensator 22a und der vierte Snubber-Kondensator 28a sind zu einer Reduzierung von Schaltverlusten der Wechselrichtereinheit 12a bei einem Betrieb des unabhängigen Induktors 42a vorgesehen. Eine bei einzelnem Betrieb des unabhängigen Induktors 42a zur Reduzierung von Schaltverlusten bereitgestellte Kapazität der Snubber-Einheit 20a entspricht der Summe der Kapazitäten des ersten Snubber-Kondensators 22a und des vierten Snubber-Kondensators 28a. Der zweite Snubber-Kondensator 24a und der dritte Snubber-Kondensator 26a sind zu einer Reduzierung von Schaltverlusten der Wechselrichtereinheit 12a bei einem Betrieb des unabhängigen Induktors 44a vorgesehen. Eine bei einzelnem Betrieb des unabhängigen Induktors 44a zur Reduzierung von Schaltverlusten bereitgestellte Kapazität der Snubber-Einheit 20a entspricht der Summe der Kapazitäten des zweiten Snubber-Kondensators 24a und des dritten Snubber-Kondensators 26a. Bei gleichzeitigem Betrieb des unabhängigen Induktors 42a und des unabhängigen Induktors 44a entspricht die zur Reduzierung von Schaltverlusten bereitgestellte Kapazität der Snubber-Einheit 20a der Summe aller Snubber-Kondensatoren 22a, 24a, 26a, 28a.

Die Induktionsgargerätevorrichtung 10a weist eine Gleichrichtereinheit 54a auf, welche dazu vorgesehen ist, einen von einem Stromversorgungsnetz (nicht dargestellt) bereitgestellten Wechselstrom gleichzurichten. Die Wechselrichtereinheit 12a ist mit der Gleichrichtereinheit 54a über zwei BUS-Leitungen, und zwar über eine erste BUS-Leitung 46a und über eine zweite BUS-Leitung 48a verbunden. Die erste BUS-Leitung 46a ist mit der zweiten BUS-Leitung 48a über einen elektrisch parallel zu der Gleichrichtereinheit 54a angeordneten BUS-Kondensator 40a verbunden.

Jeder der Snubber-Kondensatoren 22a, 24a 26a, 28a ist jeweils mit zumindest einer der BUS-Leitungen 46a, 48a verbunden. Vorliegend sind der erste Snubber-Kondensator 22a und der vierte Snubber-Kondensator 28a unmittelbar mit der ersten BUS-Leitung 46a verbunden und der zweite Snubber-Kondensator 24 sowie der dritte Snubber-Kondensator 26a sind jeweils unmittelbar mit der zweiten BUS-Leitung 48a verbunden.

Figur 3 zeigt ein schematisches Diagramm zur Darstellung der Funktionsweise der Induktionsgargerätevorrichtung 10a. In dem Diagramm ist beispielhaft ein Betrieb des unabhängigen Induktors 42a während einer Periodendauer 56a dargestellt. Bezüglich der Bauteile der Induktionsgargerätevorrichtung 10a sei auf das schematische elektrische Schaltbild der Figur 2 verwiesen. Auf einer Ordinate 102a des Diagramms ist eine Stromstärke aufgetragen. Auf einer Abszisse 104a des Diagramms ist eine Zeit aufgetragen. Eine Kurve 58a zeigt einen Verlauf eines durch den unabhängigen Induktor 42a fließenden Stroms. Während eines ersten Abschnitts 60a der Periodendauer 56a ist das erste Wechselrichterschaltelement 14a eingeschaltet und versorgt den unabhängigen Induktor 42a mit einem Strom einer elektrisch positiven Polarität. Ein Einschaltzustand des ersten Wechselrichterschaltelements 14a ist in dem Diagramm durch eine erste Linie 106a verdeutlicht. Während des ersten Abschnitts 60a ist das zweite Wechselrichterschaltelement 16a ausgeschaltet und das dritte Wechselrichterschaltelement 18a ist eingeschaltet. Während des ersten Abschnitts 60a ist der zweite Snubber-Kondensator 24a geladen und der vierte Snubber-Kondensator 28a entladen.

Während eines nachfolgenden zweiten Abschnitts 62a der Periodendauer 56a wird das erste Wechselrichterschaltelement 14a ausgeschaltet und der vierte Snubber-Kondensator 28a wird über die erste BUS-Leitung 46a aufgeladen. Der zweite Snubber-Kondensator 24a wird während des zweiten Abschnitts 62a entladen, wobei ein Entladestrom über den unabhängigen Induktor 42a abfließt.

Während eines dritten Abschnitts 64a ist das zweite Wechselrichterschaltelement 16a eingeschaltet und ein Strom fließt über die dritte Freilaufdiode 76a des dritten Wechselrichterschaltelements 18a und über die zweite Freilaufdiode 74a des zweiten Wechselrichterschaltelements 16a zu dem unabhängigen Induktor 42a. Ein Einschaltzustand des zweiten Wechselrichterschaltelements 16a ist in dem Diagramm durch eine zweite Linie 108a verdeutlicht.

In einem vierten Abschnitt 66a der Periodendauer 56a wird der unabhängige Induktor 42a mit einem Strom einer elektrisch negativen Polarität versorgt, welcher von der zweiten BUS-Leitung 48a über das eingeschaltete dritte Wechselrichterschaltelement 18a und über das eingeschaltete zweite Wechselrichterschaltelement 16a und zu dem unabhängigen Induktor 42a fließt.

Während eines fünften Abschnitts 68a der Periodendauer 56a wird das zweite Wechselrichterschaltelement 18a ausgeschaltet. Während des fünften Abschnitts 68a wird der vierte Snubber-Kondensator 28a entladen und der zweite Snubber-Kondensator 24a wird geladen.

In einem letzten sechsten Abschnitt 70a der Periodendauer 56a wird das erste Wechselrichterschaltelement 14a eingeschaltet und der unabhängige Induktor 42a wird über die erste Freilaufdiode 72a mit Strom elektrisch negativer Polarität versorgt. Während des sechsten Abschnitts 70a ist der vierte Snubber-Kondensator 28a vollständig entladen und der zweite Snubber-Kondensator 24a ist vollständig geladen. Das dritte Wechselrichterschaltelement 18a ist während der gesamten Periodendauer 56a eingeschaltet, was in dem Diagramm durch eine dritte Linie 110a verdeutlicht ist. Nach Ende des sechsten Abschnitts 70a wiederholen sich die oben beschriebenen Vorgänge erneut.

In den Figuren 4 bis 6 sind drei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung des Ausführungsbeispiels der Figuren 1 bis 3 verwiesen werden kann. Zur Unterscheidung der Ausführungsbeispiele ist der Buchstabe a in den Bezugszeichen des Ausführungsbeispiels in den Figuren 1 bis 3 durch die Buchstaben b bis d in den Bezugszeichen der Ausführungsbeispiele der Figuren 4 bis 6 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 3 verwiesen werden.

Die in den Figuren 4 bis 6 dargestellten Ausführungsbeispiele unterscheiden sich von dem Ausführungsbeispiel der Figuren 1 bis 3 im Wesentlichen hinsichtlich einer Anzahl von verwendeten Bauteilen, wobei hinsichtlich der grundlegenden Funktionsweise auf die obige Beschreibung der Figuren 1 bis 3 verwiesen werden kann.

Figur 4 zeigt ein weiteres Ausführungsbeispiel in Form eines schematischen elektrischen Schaltbilds einer Induktionsgargerätevorrichtung 10b. Die Induktionsgargerätevorrichtung 10b weist im Unterschied zu der Induktionsgargerätevorrichtung 10a eine höhere Anzahl unabhängiger Induktoren und dementsprechend auch eine höhere Anzahl von Wechselrichterschaltelementen und Snubber-Kondensatoren auf. Die Induktionsgargerätevorrichtung 10b weist eine Mehrzahl von insgesamt drei unabhängigen Induktoren auf und zwar einen unabhängigen Induktor 42b, einen unabhängigen Induktor 44b und einen unabhängigen Induktor 78b. Die Induktionsgargerätevorrichtung 10b weist eine Wechselrichtereinheit 12b mit insgesamt vier zueinander elektrisch in Reihe geschalteten Wechselrichterschaltelementen 14b, 16b, 18b, 82b auf. Die Induktionsgargerätevorrichtung 10b weist eine Snubber-Einheit 20b mit einer Gesamtanzahl von sechs Snubber-Kondensatoren 22b, 24b, 26b, 28b, 84b, 86b auf. Die Gesamtanzahl von Snubber-Kondensatoren 22b, 24b, 26b, 28b, 84b, 86b der Snubber-Einheit 20b ist um zumindest zwei größer als eine Gesamtanzahl der unabhängigen Induktoren 42b, 44b, 78b. Vorliegend entspricht die Gesamtanzahl von Snubber-Kondensatoren 22b, 24b, 26b, 28b, 84b, 86b der Snubber-Einheit 20b dem Doppelten der Gesamtanzahl der unabhängigen Induktoren 42b, 44b, 78b. Hinsichtlich der Funktionsweise der Induktionsgargerätevorrichtung 10b kann ansonsten auf die obige Beschreibung der Induktionsgargerätevorrichtung 10a verwiesen werden.

Figur 5 zeigt ein weiteres Ausführungsbeispiel einer Induktionsgargerätevorrichtung 10c in einem schematischen elektrischen Schaltbild. Die Induktionsgargerätevorrichtung 10c weist im Unterschied zu der Induktionsgargerätevorrichtung 10b eine noch höhere Anzahl unabhängiger Induktoren und dementsprechend auch eine noch höhere Anzahl von Wechselrichterschaltelementen und Snubber-Kondensatoren auf. Die Induktionsgargerätevorrichtung 10b weist eine Mehrzahl von insgesamt vier unabhängigen Induktoren auf und zwar einen unabhängigen Induktor 42c, einen unabhängigen Induktor 44c, einen unabhängigen Induktor 78c und einen unabhängigen Induktor 80c. Die Induktionsgargerätevorrichtung 10c weist eine Wechselrichtereinheit 12c mit insgesamt fünf zueinander elektrisch in Reihe geschalteten Wechselrichterschaltelementen 14c, 16c, 18c, 82c, 88c auf. Die Induktionsgargerätevorrichtung 10c weist eine Snubber-Einheit 20c mit einer Gesamtanzahl von acht Snubber-Kondensatoren 22c, 24c, 26c, 28c, 84c, 86c, 90c, 92c auf. Die Gesamtanzahl von Snubber-Kondensatoren 22c, 24c, 26c, 28c, 84c, 86c, 90c, 92c der Snubber-Einheit 20c ist um zumindest zwei größer als eine Gesamtanzahl der unabhängigen Induktoren 42c, 44c, 78c, 80c. Vorliegend entspricht die Gesamtanzahl von Snubber-Kondensatoren 22c, 24c, 26c, 28c, 84c, 86c, 90c, 92c der Snubber-Einheit 20c dem Doppelten der Gesamtanzahl der unabhängigen Induktoren 42c, 44c, 78c, 80c. Hinsichtlich der Funktionsweise der Induktionsgargerätevorrichtung 10c kann ansonsten auf die obige Beschreibung der Induktionsgargerätevorrichtung 10a verwiesen werden.

Figur 6 zeigt ein weiteres Ausführungsbeispiel einer Induktionsgargerätevorrichtung 10d in einem schematischen elektrischen Schaltbild. Die Induktionsgargerätevorrichtung 10d weist eine Mehrzahl von insgesamt drei unabhängigen Induktoren auf und zwar einen unabhängigen Induktor 42d, einen unabhängigen Induktor 44d und einen unabhängigen Induktor 78d. Die Induktionsgargerätevorrichtung 10d weist eine Wechselrichtereinheit 12d mit insgesamt vier zueinander elektrisch in Reihe geschalteten Wechselrichterschaltelementen 14d, 16d, 18d, 82d auf. Im Unterschied zu dem Ausführungsbeispiel der Induktionsgargerätevorrichtung 10b gemäß Figur 4, weist die Induktionsgargerätevorrichtung 10d eine Snubber-Einheit 20d mit einer geringeren Gesamtanzahl von fünf Snubber-Kondensatoren 22d, 24d, 26d, 28d, 84d auf. Die Induktionsgargerätevorrichtung 10d weist zumindest zwei BUS-Leitungen 46d, 48d zur Energieversorgung der Wechselrichtereinheit 12d auf. Im Unterschied zu den vorhergehenden Ausführungsbeispielen sind nicht alle Snubber-Kondensatoren 22d, 24d, 26d, 28d, 84d unmittelbar elektrisch leitend mit einer der BUS-Leitungen 46d, 48d verbunden. Der fünfte Snubber-Kondensator 84d ist im Unterschied zu dem in der Figur 4 gezeigten Ausführungsbeispiel nicht unmittelbar mit einer der BUS-Leitungen 46d, 48d verbunden, sodass in einigen Betriebszuständen der Induktionsgargerätevorrichtung 10d eine Ladung und/oder Entladung des fünften Snubber-Kondensators 84d über das erste Wechselrichterschaltelement 14d oder über das vierte Wechselrichterschaltelement 82d erfolgt.

### Bezugszeichen

- 10: Induktionsgargerätevorrichtung
- 12: Wechselrichtereinheit
- 14: erstes Wechselrichterschaltelement
- 16: zweites Wechselrichterschaltelement
- 18: drittes Wechselrichterschaltelement
- 20: Snubber Einheit
- 22: erster Snubber-Kondensator
- 24: zweiter Snubber-Kondensator
- 26: dritter Snubber-Kondensator
- 28: vierter Snubber-Kondensator
- 30: Kollektor
- 32: Emitter
- 34: Kollektor
- 36: Emitter
- 40: BUS-Kondensator
- 42: unabhängiger Induktor
- 44: unabhängiger Induktor
- 46: erste BUS-Leitung
- 48: zweite BUS-Leitung
- 50: Induktionsgargerät
- 52: Kochfeldplatte
- 54: Gleichrichtereinheit
- 56: Periodendauer
- 58: Kurve
- 60: erster Abschnitt
- 62: zweiter Abschnitt
- 64: dritter Abschnitt
- 66: vierter Abschnitt
- 68: fünfter Abschnitt
- 70: sechster Abschnitt
- 72: erste Freilaufdiode
- 74: zweite Freilaufdiode
- 76: dritte Freilaufdiode
- 78: unabhängiger Induktor
- 80: unabhängiger Induktor
- 82: viertes Wechselrichterschaltelement
- 84: fünfter Snubber-Kondensator
- 86: sechster Snubber-Kondensator
- 88: fünftes Wechselrichterschaltelement
- 90: siebter Snubber-Kondensator
- 92: achter Snubber-Kondensator
- 94: erster Resonanzkondensator
- 96: weiterer erster Resonanzkondensator
- 98: zweiter Resonanzkondensator
- 100: weiterer zweiter Resonanzkondensator
- 102: Ordinate
- 104: Abszisse
- 106: erste Linie
- 108: zweite Linie
- 110: dritte Linie

## Patentansprüche

1. Induktionsgargerätevorrichtung (10a-d), insbesondere Induktionskochfeldvorrichtung, mit einer Wechselrichtereinheit (12a-d), welche zumindest drei zueinander elektrisch in Reihe angeordnete Wechselrichterschaltelemente (14a-d, 16a-d, 18a-d, 82b-d, 88c) aufweist, und mit einer der Wechselrichtereinheit (12a-d) zugeordneten Snubber-Einheit (20a-d), welche eine Mehrzahl von Snubber-Kondensatoren (22a-d, 24a-d, 26a-d, 28a-d, 84b-d, 86b-c, 90c, 92c) aufweist, **dadurch gekennzeichnet, dass** zumindest einer der Snubber-Kondensatoren (22a-d, 24a-d, 26a-d, 28a-d, 84b-d, 86b-c, 90c, 92c) elektrisch parallel zu genau zwei Wechselrichterschaltelementen (14a-d, 16a-d, 18a-d, 82b-d, 88c) der Wechselrichtereinheit (12a-d) angeordnet ist.

2. Induktionsgargerätevorrichtung (10a-d) nach Anspruch 1, **dadurch gekennzeichnet, dass** eine Gesamtanzahl von Snubber-Kondensatoren (22a-d, 24a-d, 26a-d, 28a-d, 84b-d, 86b-c, 90c, 92c) der Snubber-Einheit (20a-d) eine Gesamtanzahl von Wechselrichterschaltelementen (14a-d, 16a-d, 18a-d, 82b-d, 88c) der Wechselrichtereinheit (12a-d) um zumindest eins übersteigt.

3. Induktionsgargerätevorrichtung (10a-d) nach Anspruch 1 oder 2, **dadurch gekennzeichnet, dass** zumindest zwei der Snubber-Kondensatoren (22a-d, 24a-d, 26a-d, 28a-d, 84b-d, 86b-c, 90c, 92c) elektrisch parallel zu jeweils genau zwei Wechselrichterschaltelementen (14a-d, 16a-d, 18a-d, 82b-d, 88c) der Wechselrichtereinheit (12a-d) angeordnet sind.

4. Induktionsgargerätevorrichtung (10a-d) nach Anspruch 3, **dadurch gekennzeichnet, dass** ein elektrisch parallel zu genau zwei Wechselrichterschaltelementen (14a-d, 16a-d) angeordneter Snubber-Kondensator (26a; 22b; 90c; 22d) elektrisch leitend mit einem Kollektor (30a-d) eines ersten Wechselrichterschaltelements (14a-d) und mit einem Emitter (32a-d) eines zweiten Wechselrichterschaltelements (16a-d) verbunden ist.

5. Induktionsgargerätevorrichtung (10a; 10d) nach Anspruch 3 oder 4, **dadurch gekennzeichnet, dass** ein elektrisch parallel zu genau zwei Wechselrichterschaltelementen (16a 18a; 16d; 18d) angeordneter Snubber-Kondensator (24a, 84d) elektrisch leitend mit einem Kollektor (34a; 34d) eines zweiten Wechselrichterschaltelements (16a; 16d) und mit einem Emitter (36a; 36d) eines dritten Wechselrichterschaltelements (18a; 18d) verbunden ist.

6. Induktionsgargerätevorrichtung (10a-c) nach einem der vorhergehenden Ansprüche, **gekennzeichnet durch** zumindest zwei BUS-Leitungen (46a-c, 48a-c) zur Energieversorgung der Wechselrichtereinheit (12a-c), wobei jeder Snubber-Kondensator (22a-c, 24a-c, 26a-c, 28a-c, 84b-c; 86b-c, 90c, 92c) mit zumindest einer der BUS-Leitungen (46a-c, 48a-c) unmittelbar elektrisch leitend verbunden ist.

7. Induktionsgargerätevorrichtung (10a-d) nach einem der vorhergehenden Ansprüche, **dadurch gekennzeichnet, dass** genau zwei der Snubber-Kondensatoren ( 22a, 28a; 28b, 86b; 26c, 28c; 26d, 28d) elektrisch parallel zu jeweils genau einem der Wechselrichterschaltelemente (14a, 18a; 14b, 82b;14c, 88c; 14d, 82d) angeordnet sind.

8. Induktionsgargerätevorrichtung (10a-d) nach einem der vorhergehenden Ansprüche, **gekennzeichnet durch** eine Mehrzahl unabhängiger Induktoren (42a-d, 44a-d, 78b-d, 80c), welche mit der Wechselrichtereinheit (12a-d) betreibbar sind.

9. Induktionsgargerätevorrichtung (10a-d) nach Anspruch 8, **dadurch gekennzeichnet, dass** die Gesamtanzahl von Snubber-Kondensatoren (22a-d, 24a-d, 26a-d, 28a-d, 84b-d, 86b-c, 90c, 92c) der Snubber-Einheit (20a-d) zumindest um zwei größer ist als eine Gesamtanzahl der unabhängigen Induktoren (42a-d, 44a-d, 78b-d, 80c).

10. Induktionsgargerätevorrichtung (10a-c) nach Anspruch 8 oder 9, **dadurch gekennzeichnet, dass** die Gesamtanzahl von Snubber-Kondensatoren (22a-c, 24a-c, 26a-c, 28a-c, 84b-c, 86b-c, 90c, 92c) der Snubber-Einheit (20a-c) dem Doppelten einer Gesamtanzahl der unabhängigen Induktoren entspricht (42a-c, 44a-c, 78b-c, 80c).

11. Induktionsgargerät (50a) mit zumindest einer Induktionsgargerätevorrichtung (10a-d) nach einem der vorhergehenden Ansprüche.

## Claims

1. Induction cooking appliance apparatus (10a-d), in particular induction hob apparatus, with an inverter unit (12a-d), which has at least three inverter switching elements (14a-d, 16a-d, 18a-d, 82b-d, 88c) arranged electrically in series relative to one another, and with a snubber unit (20a-d) assigned to the inverter unit (12a-d), which has a number of snubber capacitors (22a-d, 24a-d, 26a-d, 28a-d, 84b-d, 86b-c, 90c, 92c), **characterised in that** at least one of the snubber capacitors (22a-d, 24a-d, 26a-d, 28a-d, 84b-d, 86b-c, 90c, 92c) is arranged electrically parallel to exactly two inverter switching elements (14a-d, 16a-d, 18a-d, 82b-d, 88c) of the inverter unit (12a-d).

2. Induction cooking appliance apparatus (10a-d) according to claim 1, **characterised in that** a total number of snubber capacitors (22a-d, 24a-d, 26a-d, 28a-d, 84b-d, 86b-c, 90c, 92c) of the snubber unit (20a-d) exceeds a total number of inverter switching elements (14a-d, 16a-d, 18a-d, 82b-d, 88c) of the inverter unit (12a-d) by at least one.

3. Induction cooking appliance apparatus (10a-d) according to claim 1 or 2, **characterised in that** at least two of the snubber capacitors (22a-d, 24a-d, 26a-d, 28a-d, 84b-d, 86b-c, 90c, 92c) are arranged electrically parallel to exactly two inverter switching elements (14a-d, 16a-d, 18a-d, 82b-d, 88c) of the inverter unit (12a-d) in each case.

4. Induction cooking appliance apparatus (10a-d) according to claim 3, **characterised in that** a snubber capacitor (26a; 22b; 90c; 22d) arranged electrically parallel to exactly two inverter switching elements (14a-d, 16a-d) is connected in an electrically conductive manner to a collector (30a-d) of a first inverter switching element (14a-d) and to an emitter (32a-d) of a second inverter switching element (16a-d).

5. Induction cooking appliance apparatus (10a; 10d) according to claim 3 or 4, **characterised in that** a snubber capacitor (24a, 84d) arranged electrically parallel to exactly two inverter switching elements (16a 18a; 16d; 18d) is connected in an electrically conductive manner to a collector (34a; 34d) of a second inverter switching element (16a; 16d) and to an emitter (36a; 36d) of a third inverter switching element (18a; 18d).

6. Induction cooking appliance apparatus (10a-c) according to one of the preceding claims, **characterised by** at least two bus lines (46a-c, 48a-c) for supplying power to the inverter unit (12a-c), wherein each snubber capacitor (22a-c, 24a-c, 26a-c, 28a-c, 84b-c, 86b-c, 90c, 92c) is directly connected in an electrically conductive manner to at least one of the bus lines (46a-c, 48a-c).

7. Induction cooking appliance apparatus (10a-d) according to one of the preceding claims, **characterised in that** exactly two of the snubber capacitors (22a, 28a; 28b, 86b; 26c, 28c; 26d, 28d) are arranged electrically parallel to exactly one of the inverter switching elements (14a, 18a; 14b, 82b;14c, 88c; 14d, 82d) in each case.

8. Induction cooking appliance apparatus (10a-d) according to one of the preceding claims, **characterised by** a number of independent inductors (42a-d, 44a-d, 78b-d, 80c) which can be operated with the inverter unit (12a-d).

9. Induction cooking appliance apparatus (10a-d) according to claim 8, **characterised in that** the total number of snubber capacitors (22a-d, 24a-d, 26a-d, 28a-d, 84b-d, 86b-c, 90c, 92c) of the snubber unit (20a-d) is greater than a total number of the independent inductors (42a-d, 44a-d, 78b-d, 80c) by at least two.

10. Induction cooking appliance apparatus (10a-c) according to claim 8 or 9, **characterised in that** the total number of snubber capacitors (22a-c, 24a-c, 26a-c, 28a-c, 84b-c, 86b-c, 90c, 92c) of the snubber unit (20a-c) is twice as great as the total number of independent inductors (42a-c, 44a-c, 78b-c, 80c).

11. Induction cooking appliance (50a) with a least one induction cooking apparatus (10a-d) according to one of the preceding claims.

## Revendications

1. Dispositif d'appareil de cuisson à induction (10a-d), en particulier dispositif de champ de cuisson à induction, avec une unité d'onduleur (12a-d), laquelle présente au moins trois éléments de commutation d'onduleur (14a-d, 16a-d, 18a-d, 82b-d, 88c) disposés électriquement en série l'un par rapport à l'autre et avec une unité Snubber (20a-d) affectée à l'unité d'onduleur (12a-d) et qui présente une pluralité de condensateurs Snubber (22a-d, 24a-d, 26a-d, 28a-d, 84b-d, 86b-c, 90c, 92c), **caractérisé en ce qu'au** moins un des condensateurs Snubber (22a-d, 24a-d, 26a-d, 28a-d, 84b-d, 86b-c, 90c, 92c) est disposé électriquement en parallèle à exactement deux éléments de commutation d'onduleur (14a-d, 16a-d, 18a-d, 82b-d, 88c) de l'unité d'onduleur (12ad).

2. Dispositif d'appareil de cuisson à induction (10a-d) selon la revendication 1, **caractérisé en ce qu'un** nombre total de condensateurs Snubber (22a-d, 24a-d, 26a-d, 28a-d, 84b-d, 86b-c, 90c, 92c) de l'unité Snubber (20a-d) excède d'au moins un nombre total d'éléments de commutation d'onduleur (14a-d, 16a-d, 18a-d, 82b-d, 88c) de l'unité d'onduleur (12a-d).

3. Dispositif d'appareil de cuisson à induction (10a-d) selon la revendication 1 ou 2, **caractérisé en ce qu'au** moins deux des condensateurs Snubber (22a-d, 24a-d, 26a-d, 28a-d, 84b-d, 86b-c, 90c, 92c) sont disposés électriquement en parallèle à respectivement exactement deux éléments de commutation d'onduleur (14a-d, 16a-d, 18a-d, 82b-d, 88c) de l'unité d'onduleur (12a-d).

4. Dispositif d'appareil de cuisson à induction (10a-d) selon la revendication 3, **caractérisé en ce qu'un** condensateur Snubber (26a ; 22b ; 90c ; 22d) disposé électriquement en parallèle à exactement deux éléments de commutation d'onduleur (14a-d, 16a-d) est relié de façon électriquement conductrice à un collecteur (30a-d) d'un premier élément de commutation d'onduleur (14a-d) et à un émetteur (32a-d) d'un deuxième élément de commutation d'onduleur (16a-d).

5. Dispositif d'appareil de cuisson à induction (10a ; 10d) selon la revendication 3 ou 4, **caractérisé en ce qu'un** condensateur Snubber (24a, 84d) disposé électriquement en parallèle à exactement deux éléments de commutation d'onduleur (16a, 18a ; 16d ; 18d) est relié de façon électriquement conductrice à un collecteur (34a ; 34d) d'un deuxième élément de commutation d'onduleur (16a ; 16d) et à un émetteur (36a ; 36d) d'un troisième élément de commutation d'onduleur (18a ; 18d).

6. Dispositif d'appareil de cuisson à induction (10a-c) selon l'une des revendications précédentes, **caractérisé par** au moins deux lignes BUS (46a-c, 48a-c) pour l'alimentation en énergie de l'unité d'onduleur (12a-c), dans lequel chaque condensateur Snubber (22a-c, 24a-c, 26a-c, 28a-c, 84b-c ; 86b-c, 90c, 92c) est relié de façon directement électriquement conductrice à au moins une des lignes BUS (46a-c, 48a-c).

7. Dispositif d'appareil de cuisson à induction (10a-d) selon l'une des revendications précédentes, **caractérisé en ce qu'**exactement deux des condensateurs Snubber (22a, 28a ; 28b, 86b ; 26c, 28c ; 26d, 28d) sont disposés électriquement en parallèle à respectivement exactement un des éléments de commutation d'onduleur (14a, 18a ; 14b, 82b ; 14c, 88c ; 14d, 82d).

8. Dispositif d'appareil de cuisson à induction (10a-d) selon l'une des revendications précédentes, **caractérisé par** une pluralité d'inducteurs indépendants (42a-d, 44a-d, 78b-d, 80c), lesquels peuvent être exploités avec l'unité d'onduleur (12a-d).

9. Dispositif d'appareil de cuisson à induction (10a-d) selon la revendication 8, **caractérisé en ce que** le nombre total de condensateurs Snubber (22a-d, 24a-d, 26a-d, 28a-d, 84b-d, 86b-c, 90c, 92c) de l'unité Snubber (20a-d) est supérieur d'au moins deux à un nombre total des inducteurs indépendants (42a-d, 44a-d, 78b-d, 80c).

10. Dispositif d'appareil de cuisson à induction (10a-c) selon la revendication 8 ou 9, **caractérisé en ce que** le nombre total de condensateurs Snubber (22a-c, 24a-c, 26a-c, 28a-c, 84b-c, 86b-c, 90c, 92c) de l'unité Snubber (20a-c) correspond au double du nombre total des inducteurs indépendants (42a-c, 44a-c, 78b-c, 80c).

11. Appareil de cuisson à induction (50a) avec au moins un dispositif d'appareil de cuisson à induction (10a-d) selon l'une des revendications précédentes.
